# EUROPÄISCHE PATENTSCHRIFT

(11) **EP 1 320 425 B1**
(45) Veröffentlichungstag und Bekanntmachung des Hinweises auf die Patenterteilung: **24.05.2006**
(21) Anmeldenummer: 01980167.9
(22) Anmeldetag: 17.09.2001
(51) Int. Cl.: B21B 37/22, B21B 37/72

(54) **VERFAHREN UND VORRICHTUNG ZUM BETREIBEN EINER WARMWALZSTRASSE MIT MINDESTENS EINEM STAUCHGERÜST**
METHOD AND DEVICE FOR OPERATING A HOT ROLLING TRAIN WITH AT LEAST ONE EDGER
PROCEDE ET DISPOSITIF POUR LE FONCTIONNEMENT D'UN TRAIN DE LAMINAGE CONTINU A CHAUD EQUIPE D'AU MOINS UNE CAGE REFOULEUSE

(30) Priorität: 29.09.2000 DE 10048470
(43) Veröffentlichungstag der Anmeldung: 25.06.2003
(73) Patentinhaber: SIEMENS AKTIENGESELLSCHAFT, 80333 München (DE)
(72) Erfinder: THIELE, Konrad, 91334 Hemhofen (DE)
(86) Internationale Anmeldenummer: PCT/DE2001/003582
(87) Internationale Veröffentlichungsnummer: WO 2002/026408

(56) Entgegenhaltungen:
- EP-A- 0 068 431
- DE-A- 3 117 360
- DE-A- 19 744 504
- GB-A- 2 101 918
- FOGEL G D R: "REVAMPING THE HOT STRIP MILL AT EGYPTIAN IRON & STEEL" STEEL TIMES INTERNATIONAL, FMJ INTERNATIONAL PUBLICATIONS, REDHILL, SURREY, ENGLAND, GB, Bd. 20, Nr. 2, 1. März 1996 (1996-03-01), Seite 23,25,28 XP000590164 ISSN: 0143-7798
- FOGEL R: "BREITENREGELUNG IN DER BREITBANDSTRASSE DER VOEST-ALPINE STAHL AG" STAHL UND EISEN, VERLAG STAHLEISEN GMBH. DÜSSELDORF, DE, Bd. 110, Nr. 11, 1. November 1990 (1990-11-01), Seiten 95-99,195, XP000247509 ISSN: 0340-4803
- HAMILIUS A ET AL: "DIE NEUE QUARTO-REVERSIER-VORSTRASSE MIT STAUCHGERÜST DER WARMBREITBANDSTRASSE SIDMAR" STAHL UND EISEN, VERLAG STAHLEISEN GMBH. DÜSSELDORF, DE, Bd. 109, Nr. 22, 10. November 1989 (1989-11-10), Seiten 83-88,143, XP000103298 ISSN: 0340-4803

## Beschreibung

Die Erfindung betrifft ein Verfahren zum Betreiben einer Warmwalzstraße mit mindestens einem Stauchgerüst und wenigstens einem Sensor zur Bestimmung der Bandendenposition, wobei mit einem Rechensystem eine Optimierung der Bandbreitenverteilung von mindestens einem Bandende eines Walzbandes erreicht wird.

Die Erfindung betrifft weiterhin eine Vorrichtung zum Betreiben einer Warmwalzstraße mit mindestens einem Stauchgerüst und wenigstens einem Sensor zur Bestimmung der Bandendenposition, wobei mit einem Rechensystem eine Optimierung der Bandbreitenverteilung von mindestens einem Bandende eines Walzbandes erreichbar ist.

Eines der Hauptprobleme beim Walzen von Bändern, z.B. Bandstahl, ist das Erzielen einer rechteckigen Grundform mit einer über die Länge des Bandes konstanten Breite. In einer Warmwalzstraße dienen vertikale Walzgerüste, welche auch als Stauchgerüste bezeichnet werden, zur Steuerung der Bandbreite. Um eine günstige Bandendenausbildung und eine gute Bandbreitenkonstanz über die gesamte Bandlänge erreichen zu können, werden die Stauchgerüste mit schnellen hydraulischen Anstellsystemen ausgerüstet.

Werden die Stauchgerüste mit konstanter Anstellung gefahren, so wird das Walzband in der Regel an den Bandenden, also dem Bandkopf und dem Bandfuß, aufgrund des unsymmetrischen Materialflusses und anderer Effekte, schmaler als im Mittelteil. Ausgehend von der rechteckigen Walzbandform erhält man nach einem Stauchvorgang, d.h. bei dem Durchlauf des Walzbandes durch das Stauchgerüst, Breiteneinschnürungen an den Bandenden.

Der Spannungszustand während des Stauchvorganges führt zu einem sogenannten Anspitzen des Bandkopfes und damit zu Breitenmaßen, die, abhängig vom Stauchmaß, weit unter dem Anstellmaß des Stauchgerüstes liegen.

In ähnlicher Weise bewirkt dieser Umformprozess, abhängig vom Stauchmaß, auch am hinteren Bandende, d.h. am Bandfuß, negative Breitenabweichungen, wobei der in einem Horizontalgerüst nachfolgende Flachstich zu einer Walzbandkontur führt, die als Fischschwanzausbildung bekannt ist.

Die an den Bandenden auftretenden Unterbreiten bzw. Breiteneinschnürungen sind in erster Linie auf die durch die Stauchgerüste eingeleiteten asymmetrischen Druck- und Scherspannungen im Bereich der Bandenden zurückzuführen, die wegen der fehlenden Materialabstützung zu einem erhöhten Materiallängsfluss im Bandkantenbereich führen. Bei fortschreitender Verformung tritt gleichzeitig mit Nachlassen der Längenformänderung eine Zunahme der Höhenformänderung ein, die zur Wulstbildung entlang der Bandkanten führt. Diese Wulstbildung entlang der Bandkanten wird auch als sogenannte Hundeknochenform bezeichnet.

Um der Fischschwanzausbildung und der Ausbildung der sogenannten Hundeknochenform entgegenzuwirken, ist die Anstellposition der Stauchgerüste während des Banddurchlaufes verstellbar, wobei die Anstellung von dem Stauchgerüst beim Durchlaufen der Walzbandenden in Form kurzer Ausschläge, sogenannter "short strokes", relativ zum Mittelteil, weiter aufgefahren wird. Diese Anstellungskorrektur an den Bandenden des Walzbandes, d.h. am Bandkopf und am Bandfuß, erfolgt entsprechend einer Fahrkurve, die durch vorgegebene Fahrkurvenparameter definiert werden kann.

Ein wesentlicher Bestandteil zur Vermeidung von Fischschwanzausbildung und der Hundeknochenform, ist die zeitrichtige Aufschaltung der Fahrkurve. Abhängig der Position des Walzbandes werden an den Walzbandenden, d.h. am Bandkopf und am Bandfuß, Anstellungskorrekturen an das Stauchgerüst aufgeschaltet. Um eine Korrektur der Anstellposition von einem Stauchgerüst durchführen zu können, ist die exakte Erkennung der Bandenden notwendig. Bisher wurden in diesem Bereich Sensoren eingesetzt, die auf Grund von widrigen Umgebungsbedingungen, wie z.B. Wasser und Zunder, kein zuverlässiges Messsignal für die Bandendenerkennung erzeugten.

Aus dem Aufsatz "Breitenregelung in der Breitbandstraße der Voest-Alpine Stahl AG", Reinhold Fogel, Stahl und Eisen, Verlag Stahleisen GmbH, Düsseldorf, Band 110, Nr. 11, November 1990, Seiten 95 bis 99 und 195, ist es bekannt in einer Warmbreitbandstraße ein Stauchgerüst mit Funktionen zur Kompensation der Fischschwanzausbildung am Brammenanfang und -ende und zur Ausregelung eines veränderlichen Breitenverlaufs über die Brammenlänge vorzusehen. Dabei wird zur Verfolgung der Walzgutposition in einem konstanten Wegraster und des dazu synchronen Walzvorgangs im Stauchgerüst jeweils ein Lasersensor eingesetzt. Eine vergleichbare Offenbarung findet sich auch in dem Aufsatz "Revamping the hot strip mill at Egyptian Iron & Steel", Reinhold Fogel et al., Steel Times International, FMJ International Publication, Redhill, Surrey, England, Band 20, Nr. 2, März 1996, Seiten 23, 25 und 28.

Aus der EP 0 068 431 A2 ist eine Vorrichtung zur Erkennung der Formen von Walzgutenden bekannt, welche eine erste Streifenbildkamera enthält, mit der die Walzgutoberfläche während der Bewegung erfasst wird. Die Aufnahmeelemente der ersten Kamera sind quer zur Bewegungsrichtung des Walzgutes angeordnet. Die Kamera wird von einem der Walzgutgeschwindigkeit proportionalen Signal synchronisiert und in einen Bildspeicher eingegeben, mit dem eine Auswerteeinrichtung verbunden ist, die für eine bestimmte Schopfform eine Schnittlinie festlegt.

Aufgabe der Erfindung ist es, ein Verfahren zum Betreiben einer Warmwalzstraße mit mindestens einem Stauchgerüst und mit wenigstens einem Sensor zur Bestimmung der Bandendenposition zu finden, mit dem eine zuverlässigere Bestimmung der Bandendenposition des Walzbandes erreicht wird.

Der Erfindung liegt weiterhin die Aufgabe zugrunde, eine Vorrichtung zum Betreiben einer Warmwalzstraße mit mindestens einem Stauchgerüst und mit wenigstens einem Sensor zur Bestimmung der Bandendenposition zu finden, das eine zuverlässigere Bestimmung der Bandendenposition von dem Walzband ermöglicht.

Die Aufgabe wird erfindungsgemäß durch ein Verfahren gemäß Anspruch 1 gelöst. Die Aufgabe wird weiterhin erfindungsgemäß durch eine Vorrichtung nach Anspruch 7 gelöst. Vorteilhafte Weiterbildungen des Verfahrens und der Vorrichtung sind in den weiteren Ansprüchen angegeben.

Das erfindungsgemäße Verfahren nach Anspruch 1 umfasst eine zur Bestimmung der Bandendenposition zeilenförmige Erfassung der Infrarotstrahlung des Walzbandes unter Verwendung eines Infrarotzeilensensors, der ein strahlungsabhängiges Signal liefert, dessen Signalflanken ein erfasstes Bandende anzeigen.

Die erfindungsgemäße Vorrichtung nach Anspruch 7 zum Betreiben einer Walzstraße mit mindestens einem Stauchgerüst und wenigstens einem Sensor zur Bestimmung der Bandendenposition, wobei mit einem Rechensystem eine Optimierung der Bandbreitenverteilung von mindestens einem Bandende eines Walzbandes erreichbar ist, umfasst einen Sensor der als ein Infrarotzeilensensor ausgebildet ist, der vor und/oder hinter dem Stauchgerüst angeordnet ist, wobei der Infrarotzeilensensor ein Ausgangssignal liefert, dessen Signalflanken ein erfasstes Bandende anzeigen.

Die eingangs dargestellte Problematik der Bestimmung der Bandendenposition von dem Walzband, welche durch schlechte Umgebungsbedingungen, wie z.B. durch auf dem Walzband befindlichen Wasser oder auch Zunder, erschwert wird, wird nunmehr mit einem Infrarotzeilensensor gelöst. Der Infrarotzeilensensor erfasst zeilenförmig die auf einem vorgebbaren Messbereich abgegebene Infrarotstrahlung des Walzbandes.

Eine vorteilhafte Ausgestaltung bei der Verwendung des Infrarotzeilensensor liegt darin, dass der vorgebbare Messbereich quer zur Bandlaufrichtung verläuft. Vorteil dieser quer zum Bandverlauf gewählten Ausrichtung liegt darin, dass zusätzlich zu der Bandendenerkennung, d.h. Bandkopf (das im Stauchgerüst zuerst einlaufende Bandende) und Bandfuß (das im Stauchgerüst auslaufende Bandende), auch noch eine Bandkantenerkennung durchgeführt wird. Hier wird die Bandbreitenposition, bezogen auf die in Längsrichtung des Walzbandes verlaufende Walzbandmitte, ermittelt.

Eine weitere vorteilhafte Ausgestaltung der Verwendung des Infrarotzeilensensors liegt darin, dass der vorgebbare Messbereich längs zur Bandlaufrichtung verläuft. Bei dieser Ausrichtung beeinflussen quer zum Walzband liegende Kaltstellen die Bandendenerkennung nicht, da der längs zur Bandlaufrichtung eingestellte Messbereich einen erweiterten Längsbereich des Walzbandes erfasst, und somit auch Plausibilitätsprüfungen ermöglichen. Diese Plausibilitätsprüfungen stellen gleichzeitig ein höheres Maß an Sicherheit und Genauigkeit der Messwerterkennung dar.

Gemäß einer vorteilhaften Ausgestaltung nach Anspruch 4 erfolgt die Erfassung der Bandendenposition vor dem Stauchgerüst.

In einer weiteren vorteilhaften Ausgestaltung des erfindungsgemäßen Verfahrens erfolgt die Erfassung der Bandendenposition nach dem Stauchgerüst..

Gemäß einer vorteilhaften Ausgestaltung nach Anspruch 6 erfolgt die Erfassung der Bandendenposition vor und nach dem Stauchgerüst.

Die Erfindung sowie weitere Vorteile und Details werden im folgenden anhand von schematisch dargestellten Ausführungsbeispielen in der Zeichnung näher erläutert. Es zeigen:
- FIG 1: eine dargestellte Warmwalzstraße (reversierende Vorstraße) mit einer ersten Ausführungsform der erfindungsgemäßen Vorrichtung,
- FIG 2: eine dargestellte Warmwalzstraße (durchlaufende Vorstraße) mit einer zweiten Ausführungsform der erfindungsgemäßen Vorrichtung,
- FIG 3: ein vom Infrarotzeilensensor ermittelter Signalverlauf.

Die in FIG 1 dargestellte Warmwalzstraße wird auch als reversierende Vorstraße bezeichnet. In der FIG 1 sind auszugsweise die einer reversierenden Vorstraße zugehörigen mechanischen Einrichtungen sowie eine beispielhafte Ausführung der Anordnung der Infrarotzeilensensoren 5 und 6 gezeigt. Als mechanische Einrichtung sind gezeigt ein Stoßofen 1, ein Rollgang 2 und ein Rollgang 7, ein Stauchgerüst 3, ein Horizontalgerüst 4, zwei Infrarotzeilensensoren 5 und 6 sowie die der reversierenden Vorstraße folgende Fertigstraße 8. Wird ein FIG 1 nicht dargestelltes Walzband vom Stoßofen-1 in Richtung Rollgang 7 transportiert, so wird dies als ungerader Walzstich bezeichnet. Wird das Walzband von dem Rollgang 7 in Richtung Stoßofen 1 transportiert, so wird dies als gerader Walzstich bezeichnet. Abhängig von der Walzrichtung wird entweder der Infrarotzeilensensor 5 oder 6 benutzt. Bei ungeraden Walzstichen wird der Infrarotzeilensensor 5, bei geraden Walzstichen wird der Infrarotzeilensensor 6 für die Bandendenerkennung verwendet. Die einzelnen Walsstiche werden so oft wiederholt, bis die gewünschte Walzbanddicke erreicht ist. Anschließend wird das Walzband mit dem Rollgang 7 in Richtung Fertigstraße 8 transportiert.

Die in FIG 2 dargestellte Warmwalzstraße wird auch als durchlaufende Vorstraße bezeichnet. In der FIG 2 sind auszugsweise die einer durchlaufenden Vorstraße zugehörigen mechanischen Einrichtungen sowie eine beispielhafte Ausführung der Anordnung der Infrarotzeilensensoren 12, 12' und 12" gezeigt. Als mechanische Einrichtung sind gezeigt ein Stoßofen 10, der Rollgang 11, die Infrarotzeilensensoren 12, 12' und 12'', die Stauchgerüst 13, 13' und 13'', die Horizontalgerüst 14, 14' und 14'' sowie die der durchlaufenden Vorstraße folgende Fertigstraße 15. Das Walzband wird vom Stoßofen 10 Richtung Fertigstraße 15 transportiert. Die jeweils vor den Stauchgerüsten 13, 13' und 13'' positionierten Infrarotzeilensensoren 12, 12' und 12'' erfassen die Bandenden. Abhängig der Bandendenerkennung werden Anstellkorrekturen auf die Stauchgerüste 13, 13' und 13'' aufgeschaltet. Nach dem Durchlauf des Walzbandes, d.h., wenn der Bandfuß des Walzbandes das letzte Horizontalgerüst 14'' verlassen hat, wird das Walzband Richtung Fertigstraße 15 transportiert.

In FIG 3 ist ein vom Infrarotzeilensensor ermittelter Signalverlauf gezeigt. Auf der Abszisse ist ein Zeitverlauf dargestellt, der einen Zeitraum von ungefähr 2 Minuten und 50 Sekunden zeigt. Auf der Ordinate ist die vom Infrarotzeilensensor gemessene Intensität der Wärmestrahlung des Walzbandes dargestellt. Die Ermittlung des Bandkopfes des Walzbandes ist durch das Ansteigen der Intensität der Strahlung zu erkennen. Das Abnehmen der Intensität der Wärmestrahlung zeigt die Erkennung des Bandfußes des Walzbandes durch den Infrarotzeilensensor. In dem dargestellten Diagramm sind vier Walzbanddurchläufe zu sehen, d.h. der Infrarotzeilensensor hat vier Bandkopf- und vier Bandfußsignale erfasst. Der in dem Diagramm vierte dargestellte Walzbanddurchlauf zeigt starke Fluktuationen des von dem Infrarotzeilensensors ermittelten Signales. Diese Fluktuationen der erfassten Intensität der Wärmestrahlung des Walzbandes entstehen aufgrund von schlechten Umgebungsbedingungen, wie z.B. durch Wasserdampf. Diese Einflüsse sind jedoch eindeutig von der Wärmestrahlung des Walzbandes unterscheidbar, und beeinflussen somit die eindeutige Bandfußerkennung des Walzbandes nicht.

## Patentansprüche

1. Verfahren zum Betreiben einer Warmwalzstraße mit mindestens einem Stauchgerüst (3,13,13',13") und wenigstens einem Sensor zur Bestimmung der Bandendenposition, wobei mit einem Rechensystem eine Optimierung einer Bandbreitenverteilung von mindestens einem Bandende eines Walzbandes erreicht wird,
**dadurch gekennzeichnet , dass** die Bestimmung der Bandendenposition durch eine zeilenförmige Erfassung der Infrarotstrahlung des Walzbandes unter Verwendung eines Infrarotzeilensensors (5,6,12,12',12'') erfolgt, der ein strahlungsabhängiges Ausgangssignal liefert, dessen Signalflanken ein erfasstes Bandende anzeigen.

2. Verfahren nach Anspruch 1, **dadurch** gekenn - zeichnet , dass der Messbereich des Infrarotzeilensensors (5,6,12,12',12'') quer zur Bandlaufrichtung verläuft.

3. Verfahren nach Anspruch 1, **dadurch gekenn- zeichnet , dass** der Messbereich des Infrarotzeilensensors (5,6,12,12',12'') längs zur Bandlaufrichtung verläuft.

4. Verfahren nach Anspruch 2 oder 3, **dadurch ge- kennzeichnet , dass** die Bandendenposition vor dem Stauchgerüst (3,13,13',13'') erfasst wird.

5. Verfahren nach Anspruch 2 oder 3, **dadurch ge- kennzeichnet , dass** die Bandendenposition nach dem Stauchgerüst (3) erfasst wird.

6. Verfahren nach Anspruch 2 oder 3, **dadurch ge- kennzeichnet , dass** die Bandendenposition vor und nach dem Stauchgerüst (3) erfasst wird.

7. Vorrichtung zum Betreiben einer Warmwalzstraße mit mindestens einem Stauchgerüst (3,13,13',13") und wenigstens einem Sensor zur Bestimmung der Bandendenposition, wobei mit einem Rechensystem eine Optimierung der Bandbreitenverteilung von mindestens einem Bandende eines Walzbandes erreichbar ist, und der Sensor als ein Infrarotstrahlung erfassender Infrarotzeilensensor (5,6,12,12',12'') ausgebildet ist, der ein Ausgangssignal liefert, dessen Signalflanken ein erfasstes Bandende anzeigen.

8. Vorrichtung nach Anspruch 7, **dadurch gekenn- zeichnet , dass** der Infrarotzeilensensor (5,6,12,12',12'') vor dem Stauchgerüst (3,13,13',13'') angeordnet ist.

9. Vorrichtung nach Anspruch 7, **dadurch gekenn- zeichnet , dass** der Infrarotzeilensensor (6) hinter dem Stauchgerüst (3) angeordnet ist.

10. Vorrichtung nach Anspruch 7, **dadurch gekenn- zeichnet , dass** ein Infrarotzeilensensor (5) vor und ein Infrarotzeilensensor (6) hinter dem Stauchgerüst (3) angeordnet ist.

## Claims

1. Method for operating a hot rolling train with at least one edger (3, 13, 13', 13") and at least one sensor for determining the position of the ends of the strip, an optimization of a strip width distribution of at least one end of a rolled strip being achieved by means of a calculating system, **characterized in that** the position of the ends of the strip is determined by means of a linear recording of the infrared radiation from the rolled strip using an infrared linear sensor (5, 6, 12, 12', 12") which supplies a radiation-dependent output signal, whose signal edges indicate a recorded end of the strip.

2. Method according to Claim 1, **characterized in that** the measuring area of the infrared linear sensor (5, 6, 12, 12', 12") runs transversely in relation to the running direction of the strip.

3. Method according to Claim 1, **characterized in that** the measuring area of the infrared linear sensor (5, 6, 12, 12', 12") runs longitudinally in relation to the running direction of the strip.

4. Method according to Claim 2 or 3, **characterized in that** the position of the ends of the strip is recorded upstream of the edger (3, 13, 13', 13").

5. Method according to Claim 2 or 3, **characterized in that** the position of the ends of the strip is recorded downstream of the edger (3).

6. Method according to Claim 2 or 3, **characterized in that** the position of the ends of the strip is recorded upstream and downstream of the edger (3).

7. Device for operating a hot rolling train with at least one edger (3, 13, 13', 13") and at least one sensor for determining the position of the ends of the strip, an optimization of the strip width distribution of at least one end of a rolled strip being achievable by means of a calculating system, and the sensor being designed as an infrared linear sensor (5, 6, 12, 12', 12") which records infrared radiation and supplies an output signal, whose signal edges indicate a recorded end of the strip.

8. Device according to Claim 7, **characterized in that** the infrared linear sensor (5, 6, 12, 12', 12") is arranged upstream of the edger (3, 13, 13', 13").

9. Device according to Claim 7, **characterized in that** the infrared linear sensor (6) is arranged downstream of the edger (3).

10. Device according to Claim 7, **characterized in that** an infrared linear sensor (5) is arranged upstream and an infrared linear sensor (6) is arranged downstream of the edger (3).

## Revendications

1. Procédé pour faire fonctionner un train de laminoir à chaud, comprenant au moins une cage (3, 13, 13', 13") refouleuse et au moins un capteur de détermination de la position d'extrémité du feuillard, une optimisation de la répartition en largeur de feuillard d'au moins une extrémité d'un feuillard laminé étant obtenue par un système de calcul, **caractérisé en ce que** l'on effectue la détermination de la position d'extrémité du feuillard par une détection sous forme de lignes du rayonnement infrarouge du feuillard laminé en utilisant un capteur (5, 6, 12, 12', 12") de lignes infrarouges qui fournit un signal de sortie qui dépend du rayonnement et dont les fronts indiquent l'extrémité de feuillard détectée.

2. Procédé suivant la revendication 1, **caractérisé en ce que** la zone de mesure du capteur (5, 6, 12, 12', 12") de lignes infrarouges s'étend transversalement à la direction de passage du feuillard.

3. Procédé suivant la revendication 1, **caractérisé en ce que** la zone de mesure du capteur (5, 6, 12, 12', 12") de lignes infrarouges s'étend longitudinalement à la direction de passage du feuillard.

4. Procédé suivant la revendication 2 ou 3, **caractérisé en ce que** l'on détecte la position d'extrémité du feuillard en amont de la cage (3, 13, 13', 13") refouleuse.

5. Procédé suivant la revendication 2 ou 3, **caractérisé en ce que** l'on détecte la position d'extrémité du feuillard en aval de la cage (3) refouleuse.

6. Procédé suivant la revendication 2 ou 3, **caractérisé en ce que** l'on détecte la position d'extrémité du feuillard en amont et en aval de la cage (3) refouleuse.

7. Installation pour faire fonctionner un train de laminoir à chaud comprenant au moins une cage (3, 13, 13', 13") refouleuse et au moins un capteur de détermination de la position d'extrémité du feuillard, une optimisation de la répartition en largeur de feuillard d'au moins une extrémité d'un feuillard laminé pouvant être obtenue par un système de calcul et le capteur étant constitué sous la forme d'un capteur (5, 6, 12, 12', 12") de lignes infrarouges détectant du rayonnement infrarouge et fournissant un signal de sortie dont les fronts indiquent une détection d'une extrémité de feuillard.

8. Installation suivant la revendication 7, **caractérisée en ce que** le capteur (5, 6, 12, 12', 12") de lignes infrarouges est monté en amont de la cage (3, 13, 13', 13") refouleuse.

9. Installation suivant la revendication 7, **caractérisée en ce que** le capteur (6) de lignes infrarouges est monté en aval de la cage (3) refouleuse.

10. Installation suivant la revendication 7, **caractérisée en ce qu'**un capteur (5) de lignes infrarouges est monté en amont et un capteur (6) de lignes infrarouges en aval de la cage (3) refouleuse.
